# FASCICULE DE BREVET EUROPEEN

(11) **EP 0 003 742 B1**
(45) Date de publication et mention de la délivrance du brevet: **20.07.1983**
(21) Numéro de dépôt: 78400150.5
(22) Date de dépôt: 26.10.1978
(51) Int. Cl.: E04B 1/88

(54) **Panneau d'isolation thermique et phonique pour toiture et bardage**
Wärme- und Schallisolierungsplatte für Dach- und Wandverkleidung
Heat and sound insulating panel for roof and wall lining

(30) Priorité: 27.10.1977 FR 7732544
(43) Date de publication de la demande: 05.09.1979
(73) Titulaire: Lefevre, Claude, F-49000 - Angers (FR); Saudubois, Serge, F-49800 Trelaze (FR)
(72) Inventeur: Lefevre, Claude, F-49000 - Angers (FR); Saudubois, Serge, F-49800 Trelaze (FR)

## Description

La présente invention concerne un panneau d'isolation thermique et phonique pour toiture et bardage composé de deux couches supperposées et encollées ensemble de matériaux isolants rigidifiés de nature analogue, tels que laine de verre, et dans lequel un pare-vapeur est intercalé entre les deux couches.

Ces panneaux sont destinés à être placés entre pannes, directement sous les toitures industrielles.

Dans l'état actuel de la technique on trouve:
Des panneaux isolants de laine de verre avec pare-vapeur en sous-face. Du fait de l'existence de ce pare-vapeur en sous-face, généralement en aluminium, ces panneaux ont des caractéristiques acoustiques médiocres.

D'autre part, ils ne sont pas classés incombustibles, ce qui est un inconvénient dans de nombreux cas.

Des panneaux isolants acoustiques en laine de verre avec projection en sous-face. Les qualités acoustiques de ces panneaux leur sont conférées en majeure partie par l'aspect poreux de la sous-face. Cette porosité permet à l'air du local de transiter lentement à travers l'isolant.

Cet air chaud et humide rencontre la toiture froide et condense.

Pour éviter cet inconvénient, il faut actuellement ménager un grand volume entre la toiture et le plafond et ventiler ce volume.

Des panneaux comportant un complexe acoustique et un isolant thermique séparés par un pare-vapeur (FR-A-2150611). Dans ces panneaux, la position du pare-vapeur n'est pas définie par rapport aux conditions de température et d'humidité de l'air circulant des deux côtés du panneau.

Le but de l'invention est d'obtenir un panneau comportant deux couches d'isolant dans lequel suivant les épaisseurs relatives des deux couches et les conditions d'ambiance, le pare-vapeur se trouve toujours à une température située au-dessus du point de rosée de l'air humide ambiant qui viendra en contact avec lui. La figure 1 représente une coupe du panneau selon l'invention et la figure 2 est la courbe d'évolution de la température (t°) en fonction de l'épaisseur (ep) du panneau. Sur la figure 1, on voit une coupe du produit avec la position du pare-vapeur entre les deux couches d'isolant 2 et 3. Le point A est dans l'ambiance chaude, le point F est entre le panneau et la toiture schématisée en 4. Sur la figure 2, on a tracé la courbe d'évolution de la température entre l'intérieur (t;) et l'extérieur (tₑ), tᵣ étant la température de rosée de l'air intérieur chaud et qui est inférieure à la température t₁ du pare-vapeur 1. On voit qu'il suffit de placer le pare-vapeur 1 en C entre B et D, en gardant une distance B C suffisante sur le plan acoustique pour que le panneau remplisse les trois conditions:
qualités acoustiques
qualités thermiques
étanchéité à la vapeur d'eau.

Le panneau ainsi constitué est composé de matériau incombustible, il est donc de ce fait, classable incombustible.

La mise en oeuvre du produit peut se réaliser de deux façons:
Supperposition des trois matériaux (pare-vapeur 1 et couches d'isolant 2 et 3) à la mise en place sur le chantier. Cette solution n'est pas meilleure à cause de l'augmentation sensible du temps de main d'oeuvre.

Assemblage en atelier des trois matériaux (pare-vapeur 1 et couches d'isolant 2 et 3) par collage ou agrafage. Dans le cas de collage, la colle devra nécessairement être incombustible. Dans le cadre de la présente invention, tout système d'assemblage peut être utilisé.

De préférence on utilise un système de collage par points qui, bien que léger, est très suffisant car cet assemblage a simplement pour but de maintenir les trois matériaux (pare-vapeur 1 et couches d'isolant 2 et 3) ensemble pendant la manutention et la mise en place. Il ne supporte aucun effort, une fois en place.

Le collage par point à l'avantage suivant:
Au droit des points de colle, le pare-vapeur sera percé pour permettre un collage direct entre les deux couches d'isolant 2 et 3. Les percements n'entameront pas les qualités du pare-vapeur 1 parce que la surface intéressée sera très faible et parce que la colle elle-même formera pare-vapeur 1 à ces points. Ainsi, la colle n'a pas besoin de prendre sur le pare-vapeur 1 lui-même et celà élargit le choix du type de colle à utiliser.

Le panneau ainsi décrit peut être utilisé dans tous les cas de bâtiments industriels, construits avec toiture et bardage en tôle ou en fibro-ciment auxquels on veut donner de bonnes qualités acoustiques et thermiques.

## Revendications

1. Panneau d'isolation thermique et phonique pour toiture et bardage composé de deux couches (2 et 3) supperposées et encollées ensemble de matériaux isolants rigidifiés de nature analogue, tels que laine de verre, et dans lequel un pare-vapeur (1) est intercalé entre les deux couches (2 et 3), caractérisé par le fait que la position du pare-vapeur (1) entre les deux couches (2 et 3) est telle que le point de rosée du milieu ambiant le plus chaud se situe au-delà du pare-vapeur (1) par rapport à ce milieu ambiant le plus chaud afin d'éviter la condensation de la vapeur d'eau.

2. Panneau selon la revendication 1 caractérisé par le fait que le collage est effectué par point entre les deux couches d'isolant (2 et 3), le pare-vapeur (1) étant percé aux points de collage.

## Claims

1. Panel for thermal and sound insulation of roofing and cladding composed of two (2 and 3) superposed and glued together layers of stiffed insulating material of analogous nature, such as fiber glass, and where a damp screen is intercalated between the two (2 and 3) layers, characterized by the fact that the position of the damp screen (1) between the two layers (2 and 3) is such that the dew point of the hotest ambient medium is situated above the damp screen (1) in relation to such hotest ambient medium in order to avoid water vapour to condense.

2. Panel following patent claim 1 characterized by the fact that glueing is effected at certain points between the two (2 and 3) layers of insulating material, the damp screen (1) being bored at the glue points.

## Patentansprüche

1. Platten für die Wärmeisolation und Schalldämmung von Dächern und für Wandbekleidung, aus zwei übereinanderliegenden, verleimten Schichten (2 und 3) aus versteiften, gleichartigen Isoliermaterialien bestehend, wie Glaswolle; zwischen den beiden Schichten (2 und 3) befindet sich ein Dampfschutzschirm, der dadurch gekennzeichnet ist, dass der Dampfschutzschirm (1) zwischen den beiden Schichten (2 und 3) so liegt, dass der Taupunkt des wärmsten Umgebungswertes oberhalb des Dampfschutzschirmes (1) im Verhältnis zum wärmsten Umgebungswert, liegt, um die Wasserdampfkondensation zu vermeiden.

2. Platte wie unter Punkt 1) des Patentanspruches, dadurch gekennzeichnet, dass das Verleimen punktweise zwischen den beiden Isolierplatten (2 und 3) ausgeführt wird; der Dampfschutzschirm wird hierfür an den Verleimungspunkten durchlöchert.
